# EUROPÄISCHE PATENTSCHRIFT

(11) **EP 0 011 611 B1**
(45) Veröffentlichungstag und Bekanntmachung des Hinweises auf die Patenterteilung: **12.05.1982**
(21) Anmeldenummer: 79890048.6
(22) Anmeldetag: 09.11.1979
(51) Int. Cl.: F02M 39/02, F02M 57/02, F02M 59/10

(54) **Brennstoffeinspritzanlage für Einspritzbrennkraftmaschinen**
Fuel injection system for internal combustion engines
Installation d'injection de carburant pour moteurs à combustion interne

(30) Priorität: 10.11.1978 AT 8066/78
(43) Veröffentlichungstag der Anmeldung: 28.05.1980
(73) Patentinhaber: Friedmann & Maier Aktiengesellschaft, A-5400 Hallein bei Salzburg (AT)
(72) Erfinder: Rathmayr, Heinz, A-5400 Hallein (AT)
(74) Vertreter: Kretschmer, Adolf

## Beschreibung

Die Erfindung bezieht sich auf eine Brennstoffeinspritzanlage für Einspritzbrennkraftmaschinen, bei welchen für jeden Motorzylinder eine gesonderte Einspritzeinheit (Pumpe-Düse-Einheit) vorgesehen ist, welche je eine Einspritzdüse und einen in einer Pumpenkolbenbüchse geführten von einer Pumpennockenwelle angetriebenen Pumpenkolben aufweist, wobei die Achse der Pumpennockenwelle die Achse der Pumpe-Düse-Einheit zumindest angenähert schneidet, und die Nocke der Pumpennockenwelle unmittelbar auf einen an dem Pumpenkolben angreifenden Stößel einwirkt, und die Pumpennockenwelle innerhalb eines auf dem Motorzylinderkopf festgelegten und mit diesem lösbar verbundenen tunnelartigen Gehäuse angeordnet ist.

Solche Brennstoffeinspritzanlagen haben bei Mehrzylindermotoren gegenüber mehrstelligen Einspritzpumpen den Vorteil, daß Einspritzdruckleitungen wegfallen und daher das Einspritzgesetz nicht durch die elastische Aufweitbarkeit der Leitungen verzerrt wird. Der Nachteil solcher Brennstoffeinspritzanlagen, bei welchen eine Pumpe-Düse-Einheit im Zylinder unmittelbar eingesetzt ist, besteht in der Aufwendigkeit des Antriebes. Der Antrieb solcher Pumpe-Düse-Einheiten wird üblicherweise von auf der Motornokkenwelle sitzenden Nocken abgeleitet, wobei der Antrieb vom Nocken über einen Stößel, eine Stoßstange und einen Kipphebel auf die Pumpe-Düse-Einheit erfolgt. Abgesehen davon, daß eine solche Antriebsanordnung kompliziert ist, wird auch wieder hier durch die Elastizität der einzelnen Teile des Antriebes das Einspritzgesetz verzerrt, und um einen möglichst starren Antrieb zu erreichen, müssen die Teile des Antriebes stark ausgebildet werden, wodurch wieder große Massenkräfte entstehen. Diese Massenkräfte müssen durch die Rückholfeder in der Pumpe-Düse-Einheit überwunden werden und es ist daher auch eine verhältnismäßig starke Ausbildung der Pumpe-Düse-Einheit erforderlich. Diese Nachteile lassen sich durch eine für den Antrieb der Pumpe-Düse-Einheit dienende Pumpennockenwelle im Bereich des von der Düse abgewendete Ende der Pumpe-Düse-Einheit beseitigen, wobei die Achse der Pumpennockenwelle die Achse der Pumpe-Düse-Einheit zumindest angenähert schneidet, wobei die Nocke der Pumpennockenwelle unmittelbar auf einen an dem Pumpenkolben angreifenden Stößel einwirkt. Auf diese Weise werden Kraftübertragungsteile eingespart und es wird das Gewicht der hin- und hergehenden Massen auf ein Minimum, nämlich auf das Gewicht des Stößels und des Pumpenkolbens reduziert. Es wird eine präzisere Einhaltung des Einspritzgesetzes ermöglicht. Die Rückholfeder der Pumpe-Düse-Einheit kann verhältnismäßig schwach bemessen sein, so daß sich auch kleine Baumaße für die Pumpe-Düse-Einheit ergeben. Bei in Reihe angeordneten Motorzylindern ist es vorteilhaft, eine gemeinsame Nockenwelle für alle Pumpe-Düse-Einheiten einer Motorzylinderreiche vorzusehen, deren Achse die Achsen aller dieser Pumpe-Düse-Einheiten zumindest angenähert schneidet. Aus der DE-A-2719228 ist bereits eine Brennstoffeinspritzanlage der eingangs genannten Art bekannt geworden, bei welcher die Pumpennockenwelle von einem am Motorzylinderkopf festlegbaren Gehäuse übergriffen ist. Auf diese Weise wird die Nockenwelle vor Verschmutzung gesichert und kann einwandfrei geschmiert werden, wobei gleichzeitig eine Geräuschdämmung erreicht werden kann. Bei den bekannten Ausführungen wurde jedoch dem Umstand in keiner Weise Rechnung getragen, daß bei einem Schadhaftwerden einzelner Pumpe-Düse-Einheiten ein einfacher Austausch solcher schadhafter Einheiten möglich sein soll.

Die Erfindung zielt nun darauf ab, die Montage und Justierung der einzelnen Pumpe-Düse-Einheiten zu vereinfachen und die Zugänglichkeit der Pumpe-Düse-Einheiten für den Fall eines raschen Austausches bei schadhaften Pumpe-Düse-Einheiten zu verbessern.

Zur Lösung dieser Aufgabe besteht die Erfindung im wesentlichen darin, daß die Pumpennockenwelle in dem auf dem Motorzylinder festgelegten tunnelartigen Gehäuse gelagert ist. Dadurch, daß die Pumpennockenwelle in dem aufsetzbaren tunnelartigen Gehäuse gelagert ist, sind die Pumpen-Düsen-Einheiten nach Abnahme des tunnelartigen Gehäuses unmittelbar zugänglich und es ist ein gesonderter Ausbau der Lager der Pumpennockenwelle mit der damit verbundenen Verschmutzungsgefahr entbehrlich.

Die Pumpe-Düse-Einheiten können bei abgenommenen tunnelartigem Gehäuse in den Motorzylinderkopf eingesetzt werden und es kann dann die Nockenwelle mit dem Gehäuse aufgesetzt werden.

Gemäß der Erfindung kann der als Rollen- oder Gleitstößel ausgebildete Stößel im Gehäuse der Pumpe-Düse-Einheit geführt sein. Dies hat den Vorteil, daß der Stößel mit dem Gehäuse der Pumpe-Düse-Einheit zu einem einzigen Bauteil verbunden ist, wellcher als solcher eingesetzt werden kann. In diesem Fall ist zweckmäßig das Gehäuse der Pumpe-Düse-Einheit im Bereich der Gleitbahn des Stößels im Zylinderkopf abgestützt, wobei auch am Gehäuse der Pumpe-Düse-Einheit ein Befestigungselement zur Befestigung im Motorzylinderkopf im Bereich der Stößelführung angeordnet ist.

Gemäß der Erfindung kann aber auch die Führung des als Rollen- oder Gleitstößel ausgebildeten Stößels in jenem Gehäuseteil vorgesehen sein, in welchem die Pumpennokkenwelle gelagert ist; dies hat wieder den Vorteil, daß der im Gehäuse der Nockenwelle sitzende Stößel den die Nockenwelle aufnehmenden Hohlraum abdichtet, so daß nun bei Montagearbeiten, wenn dieses Gehäuse abgenommen ist, der die Nockenwelle aufnehmende Hohlraum geschlossen und gegen das Eindringen von Verunreinigungen und Fremdkörpern gesichert ist. Hierbei ist zweckmäßig der Stößel in der Stößelführung durch ein Anschlagelement, beispielsweise durch einen nach außen spannenden federnden Ring, gegen Herausfallen gesichert. In diesem Fall ist zweckmäßig am Gehäuse der Pumpe-Düse-Einheit ein Befestigungselement zur Befestigung desselben am Motorzylinderkopf außerhalb des Bereiches der Stößelführung zwischen Düsenkörper und Regelungseingriff angeordnet, so daß die Pumpe-Düse-Einheit auch unabhängig von dem die Nockenwelle aufnehmenden Gehäuseteil am Motorzylinderkopf gesichert ist.

In allen Fällen können gemäß der Erfindung zwischen Stößel und Pumpenkolben Ausgleichselemente für den Ausgleich der Fertigungstoleranzen vorgesehen sein. Diese Ausgleichselemente können gemäß der Erfindung von auswechselbaren und stapelbaren Plättchen gebildet oder von fixierbaren Schrauben oder Schraubenmuttern gebildet sein.

In der Zeichnung ist die Erfindung an Hand von Ausführungsbeispielen schematisch veranschaulicht. Fig. 1 zeigt einen Teilquerschnitt durch den Zylinderkopf mit dem eingesetzten Pumpe-Düse-Element senkrecht zur Nockenwelle. Fig. 2 zeigt eine andere Ausführungsform, gleichfalls im Querschnitt durch den Zylinderkopf, Fig. 3 zeigt eine Seitenansicht des Motors mit aufgesetztem Gehäuse für die Nockenwelle.

Bei der Anordnung nach Fig. 1 stellt 1 den Zylinderkopf, 2 den Brennraum des Zylinders und 3 die in den Zylinderkopf eingesetzte Pumpe-Düse-Einheit dar. 4 ist das Gehäuse der Pumpe-Düse-Einheit und 5 ist die Einspritzdüse. 30 ist ein bearbeiteter Bund am Gehäuse 4, durch welchen das Gehäuse 4 in einer Bohrung 31 im Zylinderkopf 1 seitlich abgestützt ist. Das Gehäuse 4 weist beidseitig Pratzen 32 auf, durch welche Schrauben 33 hindurchgeführt sind, welche in den Zylinderkopf 1 eingeschraubt werden. Diese Pratzen 32 und Schrauben 33 bilden Befestigungselemente für das Festspannen der Pume-Düse-Einheit 3 im Zylinderkopf.

Auf den Zylinderkopf ist ein tunnelförmiges Gehäuse 6 aufgesetzt, welches mittels Schrauben 7 mit dem Zylinderkopf 1 verschraubt ist. In diesem Gehäuse 6 ist eine Nockenwelle 8 gelagert, welche für alle Pumpe-Düse-Einheiten, welchen eine Reihe von Motorzylindern zugeordnet sind, gemeinsam ist. Die Nocken sind mit 9 bezeichnet. Im Gehäuse 4 ist ein Rollenstößel 10 axial verschiebbar gelagert, auf den der Nocken 9 unmittelbar einwirkt. 11 ist das Antriebsrad der Nockenwelle, welches durch einen Zahnriemen 12 angetrieben wird.

Innerhalb eines Raumes 13, welcher vom Kühlwasserraum 34 durch eine Wandung 35 getrennt ist, sind Zusatzeinrichtungen untergebracht. 14 ist eine Brennstoffleitung, von welcher aus Leitungen 15 zu jeder Pumpe-Düse-Einheit geführt sind. 16 ist die Regelstange einer Pumpe-Düse-Einheit. An einer Welle 17, welche vom Drehzahlregler, der in Fig.3 3 mit 18 bezeichnet ist, verdreht wird, sind mittels Schrauben 19 Hebel 20 befestigt, welche über Verbindungsstücke 21, die verschiebbar in den Hebeln 20 geführt sind, an den Regelstangen 16 angreifen.

Die Ausführungsform nach Fig. 2 unterscheidet sich von der Ausführungsform nach Fig. 1 dadurch, daß der Rollenstößel 22 in dem tunnelförmigen Gehäuseteil 23 geführt ist, in welchem die Nockenwelle gelagert ist. Zu diesem Zweck ist der Gehäuseteil 23 mit einer Führungsbohrung 24 ausgestattet. Der Gehäuseteil 23 ist wieder mittels Schrauben 7 am Zylinderkopf 1 festgespannt. 25 ist der Einspritzpumpenkolben, welcher aus dem Gehäuse 26 der Pumpe-Düse-Einheit herausragt und 27 ist die Rückholfeder. 28 ist ein nach außen spannender Federring, der in eine Nut der Führungsbohrung 24 eingesetzt ist und den Rollenstößel 22 vor dem Herausfallen sichert, wenn der Gehäuseteil 23 abgenommen wird.

29 ist ein Plättchen, welches zwischen dem Kolben 25 und dem Rollenstößel 22 eingesetzt ist, um Toleranzungenauigkeiten zu korrigieren. b ist der Abstand des Bodens des Rollenstößels vom Zentrum des Grundkreises des Nockens und a ist der Abstand des Kolbens 25 von der Oberkante des Gehäuses 26. Das Maß c ist die Stärke des Plättchens 29 und diese Stärke wird so gewählt, daß Toleranzungenauigkeiten ausgeglichen werden. Gegebenenfalls können auch mehrere solche Plättchen 29 übereinander gestapelt sein, um das richtige Maß zu erreichen.

Der Raum 13 und die in diesem Raum angeordneten Zubehörteile sind ebenso ausgebildet wie in Fig. 1. Es besteht lediglich der Unterschied, daß die Befestigungselemente für die Befestigung des Gehäuses 26 im Raum 13 zwischen der Regelstange 16 und der Düse 5 am Gehäuse 26 angeordnet sind. Diese Befestigungselemente, welche in Fig. nicht dargestellt sind, können in analoger Weise wie die Pratzen 32 und die Schrauben 33 ausgebildet sein, wobei lediglich diese Pratzen zwischen der Regelstange 16 und der Düse 5 am Gehäuse 26 angeordnet sind und die Schrauben in die Wandung 35 eingeschraubt sind.

## Patentansprüche

1. Brennstoffeinspritzanlage für Einspritzbrennkraftmaschinen, bei welchen für jeden Motorzylinder eine gesonderte Einspritzeinheit (3) (Pumpe-Düse-Einheit) vorgesehen ist, welche je eine Einspritzdüse (5) und einen in einer Pumpenkolbenbüchse geführten von einer Pumpennockenwelle (8) angetriebenen Pumpenkolben aufweist, wobei die Achse der Pumpennokkenwelle (8) die Achse der Pumpe-Düse-Einheit (3) zumindest angenähert schneidet, und die Nocke (9) der Pumpennockenwelle (8) unmittelbar auf einen an dem Pumpenkolben angreifenden Stößel (10, 22) einwirkt, und die Pumpennokkenwelle (8) innerhalb eines auf dem Motorzylinderkopf (1) festgelegten und mit diesem lösbar verbundenen tunnelartigen Gehäuse (6, 23) angeordnet ist, dadurch gekennzeichnet, daß die Pumpennockenwelle (8) in dem auf dem Motorzylinderkopf (1) festgelegten tunnelartigen Gehäuse (6,23) gelagert ist.

2. Brennstoffeinspritzanlage nach Anspruch 1, dadurch gekennzeichnet, daß der als Rollen-oder Gleitstößel ausgebildete Stößel (10) im Gehäuse (4) der Pumpe-Düse-Einheit geführt ist.

3. Brennstoffeinspritzanlage nach einem der Ansprüche 1 oder 2, dadurch gekennzeichnet, daß das Gehäuse (4) der Pumpe-Düse-Einheit (3) im Bereich der Gleitbahn des Stößels im Zylinderkopf (1) abgestützt ist.

4. Brennstoffeinspritzanlage nach einem der Ansprüche 1, 2 oder 3, dadurch gekennzeichnet, daß am Gehäuse (4) der Pumpe-Düse-Einheit (3) ein Befestigungselement (32, 33) zur Befestigung im Motorzylinderkopf (1) im Bereich der Stößelführung angeordnet ist.

5. Brennstoffeinspritzanlage nach Anspruch 1, dadurch gekennzeichnet, daß die Führung des als Rollen- oder Gleitstößel ausgebildeten Stößels (22) in jenem Gehäuseteil (23) vorgesehen ist, in welchem die Pumpennockenwelle (8) gelagert ist.

6. Brennstoffeinspritzanlage nach Anspruch 5, dadurch gekennzeichnet, daß der Stößel (22) in der Stößelführung (24) durch ein Anschlagelement, beispielsweise durch einen nach außen spannenden federnden Ring (28), gegen Herausfallen gesichert ist.

7. Brennstoffeinspritzanlage nach Anspruch 6, dadurch gekennzeichnet, daß am Gehäuse (4) der Pumpe-Düse-Einheit (3) ein Befestigungselement zur Befestigung derselben im Motorzylinderkopf außerhalb des Bereiches der Stößelführung zwischen Düsenkörper und Regelungseingriff angeordnet ist.

8. Brennstoffeinspritzanlage nach einem der Ansprüche 1 bis 7, dadurch gekennzeichnet, daß zwischen Stößel (22) und Pumpenkolben (25) Ausgleichselemente (29) für den Ausgleich der Fertigungstoleranzen vorgesehen sind.

9. Brennstoffeinspritzanlage nach Anspruch 8, dadurch gekennzeichnet, daß die Ausgleichselemente von auswechselbaren und stapelbaren Plättchen (29) gebildet sind.

10. Brennstoffeinspritzanlage nach Anspruch 8, dadurch gekennzeichnet, daß die Ausgleichslemente fixierbare Schrauben oder Schraubenmuttern sind.

## Claims

1. Fuel injection system for internal combustion engines providing a separate fuel injector (3) (pump-nozzle-unit) for each engine cylinder, said injector being equipped with an injection nozzle (5) and a pump plunger guided in a pump plunger sleeve and driven by a pump cam shaft (8) with the axis of said pump cam shaft (8) crossing the axis of the pump-nozzle-unit (3) at least approximately and with the cam (9) of the pump cam shaft (8) acting directly onto a tappet (10, 22) abutting against the pump plunger with the pump cam shaft (8) being arranged within a tubular housing which is positioned on the engine cylinder head (1) and secured to it in a detachable connection, characterized in that the pump cam shaft (8) is journalled in the tubular housing (6, 23) positioned on the engine cylinder head (1).

2. Fuel injection system as claimed in Claim 1 in which the tappet (10) designed in the form af a roller or sliding tappet is guided in the housing (4) of the pump-nozzle-unit.

3. Fuel injection system as claimed in any of Claims 1 or 2, in which the housing (4) of the pump-nozzle-unit (3) is supported in the area of the slide way of the tappet in the cylinder head (1

4. Fuel injection system as claimed in any of Claims 1, 2 or 3, in which a fastening element (32, 33) is positioned on the housing (4) of the pump-nozzle-unit (3) for fastening in the engine cylinder head (1) in the area of the tappet guide.

5. Fuel injection system as claimed in Claim 1, in which the guideway of the tappet (22) designed as a roller or sliding tappet is provided in that part of the housing (23) in which the pump cam shaft is journalled.

6. Fuel injection system as claimed in Claim 5, in which the tappet (22) in the tappet guide (24) in secured against dropping out by a stop element, e. g., by a resilient ring (28) urging outwardly.

7. Fuel injection system as claimed in Claim 6, in which a fastening etement is positioned on the housing (4) of the pump-nozzle-unit (3) in order ro fasten said pump-nozzle-unit in the engine cylinder head outside the area of the tappet guide between the nozzle body and the control engagement.

8. Fuel injection system as claimed in any of Claims 1 through 7, in which compensating elements (29) are to be arranged between said tappet (22) and said pump plunger (25) in order to compensate the manufacturing tolerances.

9. Fuel injection system as claimed in Claim 8, in which the compensating elements consist of interchangeable and stackable platelets (29).

10. Fuel injection system as claimed in Claim 8, in which the compensation elements are fixable bolts or nuts.

## Revendications

1. Installation d'injection de carburant pour moteurs à combustion interne à injection dans lesquels il est prévu pour chaque cylindre du moteur une unité d'injection séparée (3) (unité pompe-injecteur) qui comporte un injecteur (5) et un piston de pompe guidé dans un fourrure de piston de pompe et entraîné par un arbre à cames de pompe (8), l'axe de l'arbre à cames (8) de la pompe coupant au moins approximativement l'axe de l'unité pompe-injecteur (3), la came (9) de l'arbre à cames (8) de la pompe agissant directement sur un poussoir (10, 22) qui attaque le piston de la pompe et l'arbre à cames (8) de la pompe étant monté à l'intérieur d'un boîtier (6, 23) en forme de tunnel fixé sur la culasse (1) du moteur et relié à cette culasse de façon séparable, caractérisée en ce que l'arbre à cames (8) de la pompe tourillonne dans le boîtier (6, 23) en forme de tunnel fixé sur la culasse (1) du moteur.

2. Installation d'injection de carburant suivant la revendication 1, caractérisée en ce que le poussoir (10) réalisé sous la forme d'un pous soir à galet ou à coulissement est guidé dans le corps (4) de l'unité pompe-injecteur.

3. Installation d'injection de carburant suivant l'une des revendications 1 et 2, caractérisée en ce que le boîtier (4) de l'unité pompe-injecteur (3) prend appui dans la culasse (1) dans la région de la trajectoire de coulissement du poussoir.

4. Installation d'injection de carburant suivant l'une quelconque des revendications 1, 2 et 3, caractérisée en ce qu'un élément de fixation (32, 33) destiné à la fixation dans la culasse (1) du moteur est prévu sur le corps (4) de l'unité pompe-injecteur (3) dans la région au guidage du poussoir.

5. Installation d'injection de carburant suivant la revendication 1, caractérisée en ce que le guidage du poussoir (22) réalisé sous la forme d'un poussoir à galet ou à coulissement est prévu dans la partie (23) du boîtier dans laquelle l'arbre à cames (8) de la pompe tourillonne.

6. Installation d'injection de carburant suivant la revendication 5, caractérisée en ce que le poussoir (22) est protégé de la chute dans le guidage (24) du possoir par un élément de butée, par exemple par une bague élastique (28) qui tend à s'expanser.

7. Installation d'injection de carburant suivant la revendication 6, caractérisée en ce qu'il est prévu sur le corps (4) de l'unité pompe-injecteur (3) un élément de fixation destiné à la fixation de ce corps dans la culasse en dehors de la région du guidage du poussoir entre le corps de l'injecteur et le point d'attaque de la régulation.

8. Installation d'injection de carburant suivant l'une quelconque des revendications 1 à 7, caractérisée en ce qu'entre le poussoir (22) et le piston (25) de la pompe sont prévus des éléments de compensation (29) destinés à la compensation des tolérances de fabrication.

9. Installation d'injection de carburant suivant la revendication 8, caractérisée en ce que les éléments de compensation sont formés par des plaquettes interchangeables et empilables (29).

10. Installation d'injection de carburant suivant la revendication 8, caractérisée en ce que les éléments de compensation sont des vis ou écrous blocables.
